# EUROPÄISCHE PATENTSCHRIFT

(11) **EP 0 706 699 B1**
(45) Veröffentlichungstag und Bekanntmachung des Hinweises auf die Patenterteilung: **05.03.1997**
(21) Anmeldenummer: 94922247.5
(22) Anmeldetag: 30.06.1994
(51) Int. Cl.: G07F 7/10, G07C 9/00

(54) **VERFAHREN ZUR RÜCKSETZUNG EINER GESPERRTEN PIN ODER EINES GESPERRTEN KENNWORTS**
METHOD FOR RESETTING A BLOCKED PIN OR A BLOCKED PASSWORD
PROCEDE POUR LA REINITIALISATION D'UN PIN BLOQUE OU D'UN MOT DE PASSE BLOQUE

(30) Priorität: 01.07.1993 DE 4321849
(43) Veröffentlichungstag der Anmeldung: 17.04.1996
(73) Patentinhaber: International Business Machines Corporation, Armonk, N.Y. 10504 (US)
(72) Erfinder: KLEPSER, Günter, D-72119 Ammerbuch (DE); SCHAAL, Albert, D-72076 Tübingen (DE)
(74) Vertreter: Schäfer, Wolfgang, Dipl.-Ing.
(86) Internationale Anmeldenummer: EP9402142
(87) Internationale Veröffentlichungsnummer: WO9501618

(56) Entgegenhaltungen:
- FR-A- 2 674 647
- US-A- 4 449 040
- US-A- 4 604 708
- US-A- 4 809 199
- IBM TECHNICAL DISCLOSURE BULLETIN, Bd.34, Nr.6, November 1991, ARMONK,NY,US Seiten 5076 - 5077 'PIN CHECK CONTROL FOR TRANSACTION TERMINAL'

## Beschreibung

Die Erfindung betrifft ein Verfahren zum Aufheben der Sperrung des Zugriffs zu Geräten, Daten und sonstigen Vorrichtungen, zu denen durch Eingabe einer persönlichen Identifikationsnummer, der sogenannten PIN bzw. eines Kennworts Zugriff erreichbar ist, gemäß dem Oberbegriff des Anspruchs 1.

Viele Geräte, die geschützte Daten oder Funktionen enthalten, oder auch besondere Wertgegenstände, sind für die Benutzer über die persönliche Identifikationsnummer, die sogenannte PIN oder ein Kennwort zu öffnen und können dann benutzt werden. Als Beispiel für solche Geräte sei hier nur auf Geldausgabegeräte bei Banken, oder auf geschützte Dateien in Computernetzwerken oder sonstige schützenswerte Vorrichtungen hingewiesen. Das Anwendungsspektrum ist weit gefächert.

In der Regel hat eine PIN so wenige Stellen, üblich sind vier, daß man sie sich auswendig merken kann. Dies gilt sinngemäß auch für ein Kennwort. Die PIN besteht überlicherweise tatsächlich aus einzelnen Ziffern, während ein Kennwort aus Buchstaben oder aus einer Kombination von Buchstaben und Ziffern bestehen kann.

Es kommt nun in der Praxis immer wieder vor, daß die PIN bzw. das Kennwort falsch eingegeben wird, entweder weil man es nicht richtig behalten hat oder weil man sich bei der Eingabe vertippt. Um den Inhalt des Gerätes oder die Integrität der Daten zu schützen, werden nur wenige Fehlversuche, beispielsweise drei, zugelassen. Hat der Fehlerzähler einen vorgegebenen Wert erreicht, dann wird das Gerät bzw. die Datei gesperrt, so daß man selbst bei Anwendung der korrekten PIN bzw. des richtigen Kennworts keinen Zugriff mehr hat. Die PIN bzw. das Kennwort ist dann als gesperrt anzusehen. Es gibt jedoch auch Fälle, bei denen ein rechtzeitiger erfolgreicher Versuch den Fehlerzähler wieder zurückstellt und damit die Möglichkeit gegeben ist, den Zählerstand wieder bis zur vorgebenen Höchstmarke aufzufüllen.

Ist der Zugang zu einem Gerät, einer Datei oder einem Vorgang gesperrt, dadurch daß die PIN selbst oder das Kennwort wegen Überschreitung der Fehlversuche gesperrt ist, ist es höchst mühsam, wieder Zugriff zu erhalten. Der Benutzer selbst kann das gesperrte Gerät nicht entsperren bzw. die PIN oder das Kennwort wieder aktivieren. Es muß für diesen Vorgang eine besondere priviligierte Person die Entsperrung vornehmen. In der Praxis ist dies oft höchst mühsam und aufwendig.

Eine Entsperrung ausschließlich durch eine besonders autorisierte Person ist nach IBM Technical Disclosure Bulletin, Vol. 28, No. 11, April 1986, Seiten 5076 - 5077: "Pin check control for transaction terminal" nicht nötig. Sofern die PIN gesperrt ist (etwa nach 3 Fehleingaben), kann sie vom Nutzer wieder entsperrt werden, indem er die richtige PIN zweimal hintereinander eingibt. Beim einfachen Ausprobieren möglicher Kombinationen durch einen Dieb führt die Eingabe der richtigen PIN somit nicht zur Entsperrung einer aufgrund zuvor vorgenommener Fehlversuche gesperrten Karte.

Es ist Aufgabe vorliegender Erfindung, ein Verfahren anzugeben, mit dem der einzelne Benutzer selbst die Sperrung des Gerätes aufheben kann bzw. die Funktion der PIN bzw. des Kennworts selbst wieder regenerieren kann. Dazu soll es nicht nötig sein, eine besondere priviligierte Person in Anspruch nehmen zu müssen.

Diese Aufgabe wird erfindungsgemäß bei dem Verfahren gemäß dem Oberbegriff des Anspruchs 1 dadurch gelöst, daß eine erweiterte PIN/erweitertes Kennwort vorgesehen ist, die erweiterte PIN/das erweiterte Kennwort jedem einzelnen Benutzer, vorzugsweise zusammen mit der/dem normalen einfachen PIN/Kennwort bekanntgegeben wird, zur Aufhebung der Sperrung die/das erweiterte PIN/Kennwort eingegeben wird und daß diese Eingabe der/des erweiterten PIN/Kennworts durch den einzelnen Benutzer selbst erfolgt.

Vorteilhafte Weiterbildungen des erfindungsgemäßen Verfahrens sind in den Unteransprüchen niedergelegt. Die sich dabei ergebenden Vorteile liegen auf der Hand oder werden nachfolgend in der speziellen Beschreibung näher erläutert.

Gemäß der Erfindung wird dem ausgesperrten Benutzer die Möglichkeit gegeben, das Gerät selbst durch eine erweiterte PIN bzw. durch ein erweitertes Kennwort zu entsperren. Anders ausgedrückt, die Funktion der normalen PIN wird durch den Benutzer selbst durch Eingabe der erweiterten PIN wiederhergestellt. Im folgenden wird der Ausdruck PIN auch für den Ausdruck Kennwort benutzt werden, um die Darstellung einfacher zu halten. Die Erfindung bewirkt damit den erheblichen Vorteil, einer wesentlich einfacheren Prozedur der Entsperrung der PIN bzw. des Kennworts.

Die erfindungsgemäß vorgesehene erweiterte PIN ist in vorteilhafter Weise mit deutlich mehr Stellen ausgestattet. Der Benutzer kann sie sich deshalb normalerweise nicht auswendig merken. Es ist aus verschiedenen Gründen besonders zweckmäßig, die erweiterte PIN erst dann benutzbar zu machen, wenn das Gerät gesperrt ist, beispielsweise nach Erreichen der vorgegebenen Anzahl von Fehlversuchen mit der einfachen PIN. Dem einzelnen Benutzer werden beide PINs zusammen bekannt gegeben, er selbst muß dafür sorgen, daß sie gesichert aufbewahrt werden. Dies gilt insbesondere für die erweiterte PIN, die ja nur im Extremfall benutzt wird, wenn die einfache PIN nicht mehr benutzbar ist, entweder weil sie verlorengegangen ist oder weil die vorgegebene Anzahl von Fehlversuchen erreicht wurde.

Nach einer zweckmäßigen Gestaltung der erweiterten PIN steht diese zur einfachen PIN in einem bestimmten Bezug. Beispielsweise können die letzten vier Stellen der erweiterten PIN der vierstelligen einfachen PIN gleichen.

Nach einer zweckmäßigen Ausführungsform gemäß der Erfindung, die den Schutz der Funktionen und Daten auch nach mehrmaligem Regenieren erhält, ist vorgesehen, daß nach einer gewissen Anzahl von Fehlversuchen mit der erweiterten PIN, in einen neuen, den erweiterten Sperrstatus, gegangen wird. Auch dann ist eben das Gerät bzw. die Funktion nicht nutzbar. Aus diesem erweiterten Sperrstatus, der im allgemeinen sehr selten vorkommen dürfte, kann man dann allerdings wieder nur mit Hilfe eines priviligierten Benutzers herauskommen, der autorisiert ist, diesen Zustand aufzuheben.

Eine einfache mathematische Sicherheitsanalyse ergibt, daß durch die erweiterte PIN, welche deutlich mehr Stellen als die einfache PIN aufweist, die Sicherheit in beiden Fällen etwa die gleiche ist. Dies wird nachfolgend erläutert.

Bei einer n-stelligen PIN im Dezimalsystem und c erlaubten Fehlversuchen sowie einer m-stelligen erweiterten PIN mit d weiteren erlaubten Fehlversuchen ist die Wahrscheinlichkeit des zufälligen Öffnens bis zum Sperren${\text{w1 = c / (10}}^{\text{n}} \text{).}$

Das Regenerieren mit der m-stelligen erweiterten PIN und ebenfalls drei erlaubten Fehlversuchen eröffnet folgende neue Möglichkeit des zufälligen Öffnens:${\text{w2 = d / (10}}^{\text{m}} \text{).}$

Die Gesamtwahrscheinlichkeit des zufälligen Öffnens beträgt nun${\text{w}}_{\text{ges}} \text{= w1 + w2.}$

Da die erweiterte PIN deutlich mehr Stellen hat als die einfache, ergibt sich:${\text{w}}_{\text{ges}} \text{∼ w1.}$

Die Vorteile der Erfindung sind generell darin zu sehen, daß der einzelne Benutzer bzw. die einzelne Benutzerin die Möglichkeit hat, das gesperrte Gerät selbst wieder zu entsperren. Obwohl diese Möglichkeit gegeben wird, verringert sich die Sicherheit gegen unbefugtes Benutzen praktisch nicht, wie die vorstehende mathematische Analyse zeigt. Auf der anderen Seite wird der organisatorische Aufwand, der durch ein aufwendiges Entsperren des Sicherheits-sensitiven Gerätes durch einen priviligierten Systemadministrator nötig wäre, erheblich seltener und geringer, da der Systemadministrator nur noch in Fällen der gesperrten erweiterten PIN von Nöten ist.

Bei Massenanwendungen von Geräten, wie z. B. Chipkarten, und Entsperrung einzelner Bereiche auf dieser Chipkarte durch Eingabe von PIN, ist die durch die vorliegende Erfindung eingeführte Regenierungsmöglichkeit für gesperrte Karten von besonderer Wichtigkeit.

Ein Beispiel für eine derartige Massenanwendung kann eine medizinische Chipkarte für Diabetiker sein, die mit einer vierstelligen PIN geschützt ist. Der Patient bzw. die Patientin hat diese PIN mit einem sogenannten PIN-Brief erhalten, also in einem geschlossenen Umschlag, wie es auch bei den PIN für die Euro-Scheckkarten üblich ist. In diesem Umschlag befindet sich auch die erweiterte PIN, beispielsweise mit zehn Stellen. Dieser PIN-Brief wird an einem sicheren Ort aufbewahrt und der Patient bzw. die Patientin lernt die vierstellige PIN auswendig. Mit dieser vierstelligen PIN ist dem Patienten der Zugriff zu der Chipkarte erlaubt.

Gesetzt den Fall, der Patient ist zerstreut oder er vertut sich aus anderen Gründen beim Eingeben, so sperrt sich die Karte beispielsweise nach fünf Fehlversuchen. Um Mißbrauch zu verhindern, müßte nun der Patient zu einer dazu autorisierten Instanz gehen, um sich die Karte wieder entsperren zu lassen. Diese Instanz, beispielsweise eine Krankenkasse, hat die Autorität, die Karten zu entsperren. Dazu muß die Identität des Karteninhabers sorgfältig geprüft werden. Andererseits kann die Instanz, die Krankenkasse, aber keine medizinischen Daten lesen, die auf der Karte enthalten sind. Damit wird sichergestellt, daß es sich einerseits um den rechtmäßigen Eigentümer der zu entsperrenden Karte handelt und daß andererseits der Datenschutz nicht verletzt wird.

Vorliegende Erfindung eröffnet die Möglichkeit, die Karte zu regenerieren, ohne daß die autorisierte Instanz, wie im vorliegenden Beispielsfall die Krankenkasse, aufsuchen zu müssen. Entweder hat der Patient selbst einen Personal Computer mit Chipkartenleser zu Hause, wobei er als Diabetiker zu Hause seine Selbstüberwachungsdaten auf die Chipkarte eingibt, oder er geht zum Hausarzt und regeneriert mit der inzwischen herausgesuchten erweiterten PIN selbst seine Karte.

Erst, wenn auch bei der Anwendung der Entsperrung mit Hilfe der erweiterten PIN eine gewisse Anzahl von Versuchen fehlgeschlagen ist, wird die Karte endgültig gesperrt und kann offiziell nur bei der autorisierten Instanz entsperrt werden.

Die Frage der Sicherheit bzw. der Vergrößerung der Unsicherheit läßt sich an folgendem Beispiel darlegen: Angenommen der erste Zähler, der für die normale, einfache, beispielsweise vierstellige PIN zuständig ist, sperrt bei fünf Versuchen und der zweite Zähler, der die Regenerierungsvorgänge registriert, welche mittels der erweiterten PIN vorgenommen werden, sperrt bei acht Versuchen, dann ergibt sich folgende Rechnung:
w1 = 5 : 10 000, also w1 = 0,0005
w2 = 8 : 10 000 000 000, also w2 = 0,000 000 0008.

Die Gesamtwahrscheinlichkeit des zufälligen Öffnens oder Zugang beträgt nun${\text{w}}_{\text{ges}} \text{= w1 + w2}$ und damit${\text{w}}_{\text{ges}} \text{∼ 0,0005.}$

Wie dieses Beispiel zeigt, ist der Zuwachs an Unsicherheit durch die erweiterte PIN vernachlässigbar klein.

## Patentansprüche

1. Verfahren zum Aufheben der Sperrung des Zugriffs zu Geräten, Daten und sonstigen Vorrichtungen, zu denen durch Eingabe einer persönlichen Identifikationsnummer, der sogenannten PIN, bzw. eines Kennworts Zugriff erreichbar ist, wobei der Zugriff nach Eingabe einer gewissen, vorbestimmten Anzahl von Fehlversuchen gesperrt wird oder der Zugriff bei Verlust der PIN nicht möglich ist,
gekennzeichnet durch folgende Schritte:
a) Vorsehen einer/eines erweiterten PIN/Kennworts;
b) Bekanntgabe der/des erweiterten PIN/Kennworts an jeden einzelnen Benutzer, vorzugsweise zusammen mit der/dem normalen, einfachen PIN/Kennwort;
c) Eingabe der/des erweiterten PIN/Kennworts zur Aufhebung der Sperrung, und
d) Eingabe der/des erweiterten PIN/Kennworts durch den einzelnen Benutzer selbst.

2. Verfahren nach Anspruch 1, dadurch gekennzeichnet, daß die/das erweiterte PIN/Kennwort wesentlich mehr, vorzugsweise zehn Stellen enthält als die/das normale, einfache PIN/Kennwort, die/das üblicherweise vier Stellen enthält.

3. Verfahren nach Anspruch 1 oder 2, dadurch gekennzeichnet, daß die/das erweiterte PIN/Kennwort mit der/dem normalen, einfachen PIN/Kennwort in bestimmtem Bezug steht, insbesondere die letzten vier Stellen einer/eines erweiterten PIN/Kennworts der/des vierstelligen normalen, einfachen PIN/Kennworts gleichen.

4. Verfahren nach einem der vorigen Ansprüche, dadurch gekennzeichnet, daß die Anzahl der möglichen Versuche, die Sperrung des Zugriffs mittels der/des erweiterten PIN/Kennworts aufzuheben, begrenzt ist, insbesondere auf fünf Fehlversuche, und daß nach Erreichen dieser Anzahl in einen erweiterten Sperrstatus gegangen wird.

5. Verfahren nach einem der vorigen Ansprüche, dadurch gekennzeichnet, daß die/das erweiterte PIN/Kennwort erst dann benutztbar und wirksam ist, wenn der Zugriff über die/das einfache PIN/Kennwort gesperrt ist.

## Claims

1. A procedure for the unblocking of access to devices, data and other devices to which access can be achieved by entering a personal identification number, the so-called PIN, or a password, where access is blocked after a certain, pre-set number of failed attempts or where access is not possible if the PIN has been lost,
characterised by the following steps:
a) provision of an extended PIN or password;
b) notification of each individual user of the extended PIN or password, preferably together with the normal, basic PIN or password;
c) input of the extended PIN or password to remove the block, and
d) input of the extended PIN or password by the individual user himself.

2. A procedure in accordance with Claim 1 characterised by the fact that the extended PIN or password has substantially more characters (preferably ten) than the normal, basic PIN or password which normally has four characters.

3. A procedure in accordance with Claims 1 or 2 characterised by the fact that the extended PIN or password is in a fixed relationship to the normal, basic PIN or password, in particular that the last four characters of an extended PIN or password are the same as the normal, basic four-character PIN or password.

4. A procedure in accordance with one of the preceding Claims characterised by the fact that the number of possible attempts to remove the block on access by means of the extended PIN or password is limited, in particular to five failed attempts, and that after this number has been reached a new extended-block status is attained.

5. A procedure in accordance with one of the preceding Claims characterised by the fact that the extended PIN or password is not usable or effective unless access by the basic PIN or password is blocked.

## Revendications

1. Procédé pour la suppression du blocage de l'accès à des appareils, à des données et à d'autres dispositifs, auxquels on peut avoir accès par introduction d'un numéro d'immatriculation personnel, ce que l'on appelle le PIN, respectivement d'un mot d'identification, l'accès étant bloqué après introduction faite en un nombre donné, prédéterminé de tentatives défectueuses ou bien l'accès étant rendu impossible en cas de perte du PIN;
caractérisé par les étapes ci-après :
a) Prévision d'un PIN/mot d'identification étendu;
b) Communication du PIN/mot d'identification étendu auprès de chaque utilisateur individuel de référence, conjointement avec le PIN/mot d'identification simple normal;
c) Introduction du PIN/mot d'identification étendu pour obtenir la cessation du blocage, et
d) Introduction du PIN/mot d'identification étendu, par l'utilisateur individuel lui-même.

2. Procédé selon la revendication 1, caractérisé en ce que le PIN/mot d'identification étendu contient un nombre d'éléments, de préférence dix éléments, notablement supérieur au PIN/mot d'identification simple normal contenant usuellement quatre éléments.

3. Procédé selon la revendication 1 ou 2, caractérisé en ce que le PIN/mot d'identification étendu se réfère de façon déterminée au PIN/mot d'identification simple normal, en particulier les quatre derniers éléments d'un PIN/mot d'identification étendu sont les mêmes que le PIN/mot d'identification simple normal à quatre éléments.

4. Procédé selon l'une des revendications précédentes, caractérisé en ce que le nombre des essais possibles, pour faire cesser le blocage de l'accès, au moyen du PIN/mot d'identification étendu est limité en particulier à cinq essais défectueux et en ce que l'on passe en un état de blocage étendu une fois ce nombre atteint.

5. Procédé selon l'une des revendications précédentes, caractérisé en ce que PIN/mot d'identification étendu est utilisable et entre en action ensuite, lorsque l'accès par le PIN/mot d'identification simple est devenu bloqué.
